# EUROPÄISCHE PATENTSCHRIFT

(11) **EP 1 616 506 B1**
(45) Veröffentlichungstag und Bekanntmachung des Hinweises auf die Patenterteilung: **10.06.2015**
(21) Anmeldenummer: 04023043.5
(22) Anmeldetag: 28.09.2004
(51) Int. Cl.: A47C 7/02

(54) **Sitzunterlage mit abgeschrägter Sitzfläche**
Seat cushion with inclined surface
Coussin de siège avec surface inclinée.

(30) Priorität: 15.07.2004 DE 202004011087 U
(43) Veröffentlichungstag der Anmeldung: 18.01.2006
(73) Patentinhaber: Gebrüder Obermaier oHG, 83209 Prien-Bacham (DE)
(72) Erfinder: Obermaier, Anton, 83209 Prien-Bacham (DE)
(74) Vertreter: Becker Kurig Straus

(56) Entgegenhaltungen:
- EP-A- 1 342 434
- DE-A- 10 125 838

## Beschreibung

Die vorliegende Erfindung betrifft eine Sitzunterlage gemäß dem Oberbegriff des Anspruchs 1. Insbesondere betrifft die vorliegende Erfindung eine hohlförmige Sitzunterlage mit einem besonders gestalteten Sitz- und Auflagebereich. Eine gattungsbildende Sitzunterlage ist bereits aus der EP 705549 B1 bekannt.

Es sind verschiedene Sitzunterlagen bekannt, die kissenförmig sind und daher auch als Sitzkissen bezeichnet werden. Solche Sitzkissen sind entweder mit elastischen bzw. federnden Materialien gefüllt, beispielsweise Federn, Schaumstoff oder ähnlichem, oder ihre elastische Steifigkeit wird durch ein eingeschlossenes Fluid- oder Gasvolumen erreicht, beispielsweise Wasser oder Luft. Auch bekannt sind so genannte Sitzkissen, die einen besonderen keilförmigen Aufbau vorweisen und somit eine schräge Sitzfläche vorsehen. Aus der EP 1342434 A1 ist bereits eine keilförmige Sitzunterlage bekannt. Durch die vorhandene Elastizität der Sitzunterlage sollte der sitzenden Person ein dynamisches, aktives und somit rückenstärkendes Sitzen ermöglicht werden. Der besondere im Querschnitt keilförmige Aufbau des Sitzkissens schiebt das Becken nach vorne und unterstützt eine aufrechte und somit korrekte Sitzhaltung. Infolgedessen erfolgt eine Prävention von Rückenproblemen und eine Korrektur von Haltungsfehlern.

Diese bekannten Sitzunterlagen führen allerdings zu einer ergonomisch nicht korrekten Sitzstellung und zu einem nicht korrekten aktiven oder dynamischen Sitzen, da sie im Verbindungsbereich zwischen der Sitzfläche und der Auflagefläche einen direkten, im wesentlichen vertikalen Bereich mit geringer elastischer Wölbung bzw. Krümmung aufweisen. Dieser verbindende vertikale Bereich der Sitzunterlage ermöglicht keine ausreichende Bewegungsmobilität der sitzenden Person bei seitlichen oder bei vor- und rückwärtigen Bewegungen des Beckens. Diese Bewegungen sind auch bei so genannten Sitzbällen bekannt, wo der Körper durch die latente leichte Instabilität der Sitzposition zu stetigen Ausgleichsbewegungen gezwungen wird. Folglich wird die Rückenmuskulatur gestärkt und Haltungsschäden oder Rückenproblemen und entsprechenden Erkrankungen vorgebeugt.

Eine Sitzunterlage ist beispielsweise aus der deutschen Patentanmeldung DE 101 25 838 A bekannt, die eine keilförmige Sitzunterlage für Fahrzeuge vorschlägt, um ein Sitzen mit gestreckteren Beinen zu ermöglichen. Eine weitere schräge Sitzunterlage wird in der US-Patentanmeldung US 1673636 offenbart, wobei dort eine Keilform durch Absteppungen sichergestellt wird. Aus dem deutschen Gebrauchsmuster DE 8806782 U ist ein Meditationssitzkissen mit ebenfalls abgeschrägter Sitzfläche bekannt. In der europäischen Patentschrift EP0146092B ist weiterhin eine Sitzunterlage für lehnen-freies Sitzen mit einer ebenfalls schrägen Sitzfläche offenbart.

Daher ist es Aufgabe der vorliegenden Erfindung, eine Sitzunterlage zur Verfügung zu stellen, die sich durch einfache Gestaltung und Handhabung auszeichnet, und welche eine ergonomisch vorteilhafte Sitzposition bzw. -haltung der darauf sitzenden Person bewirkt, und ebenso das bekanntermaßen vorteilhafte dynamische Sitzen fördert bei gleichzeitiger Möglichkeit der Beckenkippung. Die Sitzunterlage soll weiterhin eine stabile sowie möglichst ausgedehnte Sitzfläche für Personen bieten.

Die vorliegende Aufgabe wird durch eine Sitzunterlage gemäß Anspruch 1 gelöst, welche einen geschlossenen Kunststoff-Mantel gemäß Anspruch 1 aufweist. Bevorzugte Ausführungen werden in den abhängigen Ansprüchen bereitgestellt.

Gemäß einem Aspekt der Erfindung wird eine Sitzunterlage mit abgeschrägter Sitzfläche bereitgestellt. Die Sitzunterlage weist einen geschlossenen hohlförmigen Kunststoff-Mantel auf, welcher eine fluid-befüllbare Kammer definiert.

Das Fluid in der Kammer wird mit Hilfe eines Ventils (V) eingeführt, das sich auf dem Kunststoff-Mantel befindet und darin eingearbeitet ist. Die Sitzunterlage weist einen Auflagebereich und einen zur Aufnahme der sitzenden Person bestimmten Sitzbereich auf.

Der Auflagebereich und der Sitzbereich sind mit einem, dafür vorgesehen Übergangsbereich verbunden. Durch die erfindungsgemäße Abschrägung des Sitzbereichs gegenüber dem Auflagebereich entsteht ein oberer bzw. höher gelegener und ein unterer bzw. tiefer gelegener Sitzabschnitt des Sitzbereichs. Durch die erfindungsgemäße Abschrägung des Sitzbereichs gegenüber dem Auflagebereich wird eine leicht abgeschrägte Sitzhaltung ermöglicht, die den Bedürfnissen und Gewohnheiten der sitzenden Person entgegenkommt. Der erfindungsgemäße Übergangsbereich weist einen Sitzteilbereich und einen Auflageteilbereich auf, die entsprechend um den Sitz- und den Auflagebereich herum gebildet sind, so dass diese Teilbereiche im Wesentlichen die Auflagefläche und die Sitzfläche einstückig einfassen und miteinander verbinden. Die Flächen der erfindungsgemäßen Teilbereiche definieren im oberen und im unteren Sitzabschnitt zumindest teilweise eine bei Benutzung der Sitzunterlage erweiterte Sitzfläche, da der Benutzer mit seinem Gewicht den Übergangsbereich verformt und den Sitzteilbereich als Sitzfläche nutzt. Die erweiterte Sitzfläche ergibt sich insbesondere bei Benutzung der fluidbefüllten Sitzunterlage. Als Fluid kommen gasförmige Medien, z.B. Luft, aber auch flüssige Medien, z.B. Wasser in betracht.
Dabei bedingt die abgeschrägte Fläche des Sitzbereichs eine stärkere elastische Verformung des Übergangsbereichs bei gleichem Gewicht des Benutzers gegenüber herkömmlichen Sitzunterlagen bzw. Hohlkörpern, und zwar insbesondere im oberen und obersten Sitzabschnitt und dem daran angrenzenden Sitzteilbereich.

Es wird bevorzugt, dass ein Winkel (W) zwischen Sitzbereich und Auflagebereich etwa 4° bis etwa 30°, besonders bevorzugt etwa 4° bis 14° beträgt. In diesem Winkelbereich sind ergonomisch besonders bevorzugte elastische Ausgleichsbewegungen des Körpers beobachtet worden.

Erfindungsgemäß wird der Auflageteilbereich im wesentlichen symmetrisch zu dem Sitzteilbereich des Übergangsbereichs definiert . Dies ist herstellungstechnisch bevorzugt und schafft einen homogen gekrümmten Übergangsbereich.

Es wird bevorzugt, dass die Fläche des Teilbereichs, der sich im Übergangsbereich des höher liegenden Sitzabschnitts befindet, wesentlichen größer ist, als die Fläche des Teilbereichs, der sich im Übergangsbereich des tiefer gelegenen Sitzabschnitt befindet. Damit wird einer größeren Beanspruchung des oberen Bereichs Rechnung getragen.

Es wird bevorzugt, dass die entsprechend um die Sitzfläche und um die Auflagefläche gebildeten Teilbereiche im Querschnitt zumindest abschnittsweise gekrümmt bzw. gebogen sind. Dies ist eine bevorzugte Ausführung mit stetigen Übergängen.

Es wird bevorzugt, dass die entsprechend um die Sitzfläche und um die Auflagefläche gebildeten Teilbereiche im Querschnitt zumindest abschnittsweise ungekrümmt sind bzw. zumindest einen geraden Abschnitt aufweisen. Damit ist eine Ausführung möglich, bei der mehrere gerade Abschnitte im Winkel miteinander verbunden sind.

Es wird bevorzugt, dass der Übergangsbereich im Bereich des tiefer gelegenen Sitzabschnitts eine umlaufende Randkante bildet. Damit wird eine Lösung für die geringe Höhenabmessung gefunden.

Es wird bevorzugt, dass die Sitzunterlage zumindest teilweise aus thermoplastischem Kunststoff hergestellt ist. Dies ist herstellungstechnisch bevorzugt.

Es wird bevorzugt, dass der Kunststoff-Mantel stoffeinheitliche Anformungen vorweist. Es wird bevorzugt, dass die stoffeinheitlichen Anformungen verbesserte elastische Eigenschaften der Sitzunterlage zur Folge haben.

Alternativ ist es bevorzugt, dass die stoffeinheitlichen Anformungen ein rutschhinderndes Profil erzeugen.

Es wird bevorzugt, dass die Oberfläche des Kunststoff-Mantels in vorbestimmten Bereichen des Sitzbereichs oder des Auflagebereichs eine rutschhindernde Oberflächenbeschaffenheit aufweist.

Es wird bevorzugt, dass der Sitzbereich und der Auflagebereich im unbelasteten Zustand im wesentlichen planar sind. Damit wird eine Ausbeulung und Komfort-abträgliche Verformung der Flächen verhindert. Ferner wird bei planarer oder wesentlich planarer Ausführung eine elastische Verformung des Übergangsbereichs vorbereitet.

Es wird bevorzugt, dass der Übergangsbereich im unbelasteten Zustand im oberen Sitzbereich im wesentlichen einen gekrümmten oder zumindest abschnittsweise geraden Querschnitt aufweist, während er im unteren Sitzbereich zwei in einem spitzen Winkel aufeinander treffende und eine Kante bildende Teilbereiche bildet.

Es wird bevorzugt, dass der Querschnitt der Sitzunterlage (D) 25 cm bis etwa 50 cm, und besonders bevorzugt 30 bis 45 cm beträgt.

Es wird bevorzugt, dass die Höhe (H1) des oberen Sitzabschnittes 4 cm bis etwa 15 cm beträgt.

Es wird bevorzugt, dass die Höhe (H2) des unteren Sitzabschnittes 0 cm bis etwa 4 cm beträgt.

Weiterhin ist bevorzugt, dass der Übergangsbereich im höher gelegenen Sitzäbschnitt im Querschnitt (parallel zur Sitzfläche) abgerundet und im tiefer gelegenen Sitzabschnitt rechteckig ausgebildet ist. Dies entspricht einer bestimmten Ausführungsform mit erweitertem tiefer gelegenen Sitzbereich, der durch seine Ausbildung mit 2 rechteckigen Kanten, die die gerade Stirnkante begrenzen, dem Benutzer im Gesäßauflagebereich besseren Halt bietet.

Weitere Aufgaben, Vorteile und Merkmale der vorliegenden Erfindung werden aus der folgenden beispielhaften Beschreibung von bevorzugten Ausführungsbeispielen hervorgehen, unter Bezugnahme auf die beigefügten Zeichnungen.
Fig. 1 ist eine Seitenansicht der erfindungsgemäßen Sitzunterlage;
Fig. 2 ist eine weitere Aufsicht einer weiteren Ausführungsform der erfindungsgemäßen Sitzunterlage, wobei ein Randbereich rechteckig ausgebildet ist.
Fig. 3 ist eine weitere Seitenansicht einer weiteren Ausführungsform.

In Fig. 1 zeigt die erfindungsgemäße Sitzunterlage in der Seitenansicht. Die Sitzunterlage besitzt drei Hauptflächen: eine Sitzfläche, eine Auflagefläche und eine Verbindungsfläche, die als Übergangsbereich dient. Die Sitzunterlage sieht zwei Sitzabschnitte vor, die auf der Sitzfläche erfindungsgemäß definiert sind: einen oberen Sitzabschnitt OS und einen unteren Sitzabschnitt US. Die gestrichelten Achsen T-T' und A-A' veranschaulichen die Anordnung der einzelnen Bereiche. In Bezug auf Fig. 1 links der Achse T-T' befindet sich der erfindungsgemäße Übergangsbereich im oberen Sitzbereich, während ganz rechts in Fig. 1 sich der Übergangsbereich im unteren Sitzbereich befindet. Der Übergangsbereich unterteilt sich in zwei Teilbereiche: den Sitzteilbereich STB und den Auflageteilbereich ATB. Diese Teilbereiche verbinden erfindungsgemäß die Auflagefläche mit der Sitzfläche. Die Flächen der Teilbereiche tragen durch die besondere Ausführungsform bei Benutzung der Sitzunterlage zumindest teilweise zu der Sitzfläche der Sitzunterlage bei. Durch die elastischen Eigenschaften des Kunststoffmantels und des eingeführten Fluides kann sich der Übergangsbereich nach "Außen" wölben bzw. ausdehnen, so dass eine zusätzliche Fläche zum Sitzen bzw. zum Aufliegen entsteht. Durch diesen Effekt entsteht ein ähnlich dynamisches Sitzen wie bei bekannten Sitzbällen, ohne dass die Gefahr des Wegrollens gegeben ist.

Durch die erfindungsgemäße schräge Ausführungsform sind der Sitzteilbereich und der Auflageteilbereich im spitzwinkligen (unteren) Teil der Sitzunterlage in der benötigten Fläche kleiner als im Bereich des oberen Sitzabschnittes.

Bei Benutzung der erfindungsgemäßen Sitzunterlage hat die sitzende Person die Auswahl, in welchem Sitzabschnitt das Sitzen geschehen soll. Durch abwechselnde Sitzauflage in den unterschiedlichen Sitzabschnitten entsteht ein so genannter Trainingseffekt, so dass die Rückenmuskulatur gestärkt wird. Allgemein unterstützt die erfindungsgemäße Ausführungsform die horizontale und vertikale Bewegung des Beckens, um ein dynamisches bzw. aktives Sitzen zu ermöglichen. Der Durchmesser der Sitzunterlage D beträgt 20 bis 50 cm , bevorzugt 30 bis etwa 45 cm und besonders bevorzugt etwa 30 bis 40 cm. Die Höhe H1 des oberen Sitzabschnittes beträgt bevorzugt etwa 5 bis 7 cm. Die Höhe H2 des unteren Sitzabschnittes beträgt bevorzugt 0 bis 4 cm und besonders bevorzugt etwa 1 bis 3 cm. Durch die erfindungsgemäße Ausführungsform entsteht ein Abschrägungswinkel W zwischen der Auflagefläche und der Sitzfläche. Dieser Abschrägungswinkel beträgt 4° bis 14°. Der mit einer gestärkten Linie eingezeichnete Pfeil soll die horizontale Achse des Sitzes, auf den die Sitzunterlage zur Benutzung gelegt wird, symbolisieren.

Fig. 2 ist eine weitere Aufsicht der erfindungsgemäßen Ausführungsform. Die Sitz- bzw. Auflagefläche auf einer Seite abgerundet, auf der anderen Seite rechteckig mit abgerundeten Ecken gebildet. Der höher gelegene Sitzbereich ist mit einem abgerundeten, bevorzugt kreisrunden Randbereich bzw. Übergangsbereich versehen, während der tiefer gelegene Sitzbereich mit einem im Wesentlichen rechteckigen Übergangsbereich mit abgerundeten Kanten ausgebildet ist. Der Durchmesser des Hauptkreises, der zur Formung der Sitzunterlage verwendet wurde, erhält dieselbe Bemaßung wie in der Fig. 1. Die kreisrund gestalteten Ecken des tiefer gelegenen Sitzabschnittes weisen Radien R2 vor. Der Radius R2 beträgt in dieser erfindungsgemäßen Ausführungsform 2 bis 12 cm, und bevorzugt 4 bis 7 cm. Die durch die beiden rechteckigen Ecken gebildete Stirnkante hat eine Länge von 20 bis 45 cm, und bevorzugt etwa 25 bis 40 cm. Das (nicht gezeigte) Ventil befindet sich im höher gelegenen Sitzabschnitt.

In der Fig. 3 ist eine weitere Seitenansicht der erfindungsgemäßen Sitzunterlage, wobei symbolisch einige stoffeinheitliche Anformungen ANF dargestellt sind. Diese Anformungen können unterschiedliche Eigenschaften haben. Auf der Sitzfläche und auf der Auflagefläche tragen sie zur Rutschfestigkeit der Sitzunterlage gegenüber sitzender Person bzw. Sitz bei. Ähnliche Anformungen auf der Sitzfläche oder ferner auf dem Übergangsbereich können auch zu Massagezwecken vorgesehen werden. Die Anordnung der Anformungen in dieser Figur sollen als nicht beschränkendes Beispiel dienen.

## Patentansprüche

1. Sitzunterlage, aufweisend einen geschlossenen hohlförmigen Kunststoff-Mantel, welcher eine fluid-befüllbare Kammer definiert und ein zum Einführen des Fluids dienendes Ventil (V) aufweist, mit einem zur Auflage auf einem Sitz bestimmten Auflagebereich, einer zur Aufnahme einer sitzenden Person bestimmten Sitzbereich und einem zwischen Auflage- und Sitzbereich gebildeten und diese verbindenden Übergangsbereich,
- wobei der Sitzbereich gegenüber dem Auflagebereich abgeschrägt ist, wodurch ein oberer Sitzabschnitt und ein unterer Sitzabschnitt des Sitzbereichs gebildet werden,
- wobei der Übergangsbereich einen Sitzteilbereich (STB) und einen Auflageteilbereich (ATB) aufweist, die entsprechend um den Sitz- und den Auflagebereich herum gebildet sind, so dass diese Teilbereiche die Auflagefläche und die Sitzfläche einstückig miteinander verbinden,
- dass der Übergangsbereich im unbelasteten Zustand angrenzend an den oberen Sitzabschnitt im Wesentlichen einen gekrümmten Querschnitt aufweist, während er angrenzend an den unteren Sitzabschnitt zwei in einem spitzen Winkel aufeinander treffende und eine Kante bildende Teilbereiche bildet,
- dass die Flächen der Teilbereiche (ATB, STB) im oberen und im unteren Sitzabschnitt zumindest teilweise eine bei Benutzung der Sitzunterlage erweiterte Sitzfläche definieren, so dass die horizontale und vertikale Bewegung des Beckens der sitzenden Person unterstützt werden, um ein dynamisches bzw. aktives Sitzen zu ermöglichen,
- dass ein Winkel (W) zwischen Sitzbereich und Auflagebereich etwa 4° bis 14° beträgt, und **dadurch gekennzeichnet,**
- **dass** der Auflageteilbereich (ATB) im Wesentlichen symmetrisch zu dem Sitzteilbereich (STB) des Übergangsbereichs definiert ist, und
- **dass** der obere Sitzabschnitt mit einem in Aufsicht abgerundeten Übergangsbereich versehen ist, wobei der tiefer gelegene Sitzbereich mit einem in Aufsicht im Wesentlichen rechteckigen Übergangsbereich mit abgerundeten Kanten ausgebildet ist, und so daß die Sitz- bzw. Auflagefläche, auf einer Seite abgerundet und auf der anderen Seite rechteckig mit abgerundeten Ecken gebildet ist.

2. Sitzunterlage nach Anspruch 1, **dadurch gekennzeichnet, dass** die Fläche des Teilbereichs, der sich im Übergangsbereich des oberen Sitzabschnitts befindet, wesentlichen größer ist, als die Fläche des Teilbereichs, der sich im Übergangsbereich des unteren Sitzabschnitts befindet.

3. Sitzunterlage nach einem der vorhergehenden Ansprüche, **dadurch gekennzeichnet, dass** der Übergangsbereich im Bereich des unteren Sitzabschnitts eine umlaufende Randkante bildet.

4. Sitzunterlage nach einem der vorhergehenden Ansprüche, **dadurch gekennzeichnet, dass** sie zumindest teilweise aus thermoplastischem Kunststoff hergestellt ist.

5. Sitzunterlage nach Anspruch 1, **dadurch gekennzeichnet, dass** der Kunststoff-Mantel stoffeinheitliche Anformungen vorweist.

6. Sitzunterlage nach Anspruch 5, **dadurch gekennzeichnet, dass** die stoffeinheitlichen Anformungen verbesserte elastische Eigenschaften der Sitzunterlage zur Folge haben.

7. Sitzunterlage nach Anspruch 6, **dadurch gekennzeichnet, dass** die stoffeinheitlichen Anformungen ein rutschhinderndes Profil erzeugen.

8. Sitzunterlage nach einem der vorstehenden Ansprüche, **dadurch gekennzeichnet, dass** die Oberfläche des Kunststoff-Mantels in vorbestimmten Bereichen des Sitzbereichs oder des Auflagebereichs eine rutschhindernde Oberflächenbeschaffenheit aufweist.

9. Sitzunterlage nach einem der vorhergehenden Ansprüche, **dadurch gekennzeichnet, dass** der Sitzbereich und der Auflagebereich im unbelasteten Zustand im Wesentlichen planar sind.

10. Sitzunterlage nach einem der vorhergehenden Ansprüche, **dadurch gekennzeichnet, dass** der Durchmesser (D) 25 bis 50 cm, besonders bevorzugt 30 cm bis etwa 45 cm beträgt.

11. Sitzunterlage nach einem der vorhergehenden Ansprüche, **dadurch gekennzeichnet, dass** die Höhe (H1) des oberen Sitzabschnittes 4 cm bis etwa 15 cm, bevorzugt 5 bis 7 cm beträgt.

12. Sitzunterlage nach einem der vorhergehenden Ansprüche, **dadurch gekennzeichnet, dass** die Höhe (H2) des unteren Sitzabschnittes 0 cm bis etwa 4 cm beträgt.

## Claims

1. A seat backing comprising a closed hollow plastic jacket defining a chamber fillable with a fluid and comprising a valve (V) serving for feeding the fluid, having a bearing region intended for putting on a seat, a sitting region intended for receiving a sitting person, and a transition region formed between the bearing and sitting regions and interconnecting them,
- wherein the sitting region is inclined with respect to the bearing region whereby an upper sitting section and a lower sitting section of the sitting region are formed;
- whereby the transition region comprises a sitting partial region (STB) and a bearing partial region (ATB) which are respectively formed around the sitting and the bearing regions so that these partial regions integrally interconnect the bearing face and the sitting face;
- wherein in the unloaded state the transition region, adjacent to the upper sitting region, substantially comprises a curved cross section, whereas it forms, adjacent to the lower sitting region, two partial regions which meet in an acute angle and form an edge,
- wherein the faces of the partial regions (ATB, STB) in the upper and in the lower sitting sections at least partially define a sitting face which is increased when the seat backing is used, resulting in a horizontal and vertical movement support of the pelvis of the user, to enable dynamic or active sitting.
- wherein an angle (W) between the sitting region and the bearing region is about 4° to 14°,
and **characterized in that**
- the bearing partial region (ATB) is defined substantially symmetrically to the sitting partial region (STB) of the transition region, and
- the upper sitting section is provided with a transition region rounded in top view, wherein the lower sitting section is provided with a transition region substantially rectangular in top view and having rounded edges, and **in that** the sitting or bearing face is rounded on one side and are rectangular with rounded edges on the other side.

2. The seat backing of claim 1, **characterized in that** the area of the partial region located in the transition region of the higher sitting section is substantially larger than the area of the partial region located in the transition region of the lower sitting section.

3. The seat backing of any one of the preceding claims, **characterized in that** the transition region forms a continuous marginal edge in the region of the lower sitting section.

4. The seat backing of any one of the preceding claims, **characterized in that** it is at least partially made of thermoplastic plastic.

5. The seat backing of claim 1, **characterized in that** the plastic jacket has protrusions made of the same material.

6. The seat backing of claim 5, **characterized in that** the protrusions made of the same material result in improved elastic properties of the seat backing.

7. The seat backing of claim 6, **characterized in that** the protrusions made of the same material produce a slip-resistant profile.

8. The seat backing of any one of the preceding claims, **characterized in that** the surface of the plastic jacket comprises a slip-resistant surface quality in predetermined regions of the sitting region or bearing region.

9. The seat backing of any one of the preceding claims, **characterized in that** the sitting region and the bearing region are substantially flat in the unloaded state.

10. The seat backing of any one of the preceding claims, **characterized in that** the diameter (D) is 25 cm to 50 cm, particularly preferably 30 cm to about 45 cm.

11. The seat backing of any one of the preceding claims, **characterized in that** the height (H1) of the upper sitting section is 4 cm to about 15 cm, preferably 5 to 7 cm.

12. The seat backing of any one of the preceding claims, **characterized in that** the height (H2) of the lower sitting section is 0 cm to about 4 cm.

## Revendications

1. Coussin de siège comportant une enveloppe en matière plastique de forme creuse, laquelle définit un compartiment pouvant être rempli de fluide et comporte une soupape (V) servant à introduire le fluide, avec une zone d'appui destinée à s'appuyer sur un siège, une zone d'assise destinée à recevoir une personne assise et une zone de transition formée entre la zone d'appui et à zone d'assise,
- la zone d'assise étant biseautée par rapport à la zone d'appui, ce qui a pour effet de créer une partie d'assise supérieure et une partie d'assise inférieure,
- la zone de transition comportant une zone partielle d'assise (STB) et une zone partielle d'appui (ATB) qui sont formées en conséquence autour de la zone d'assise et de la zone d'appui, de sorte que lesdites zones partielle relient d'un tenant la zone d'appui et la zone d'assise,
- dans l'état non chargé, la zone de transition comportant dans la région adjacente à la partie supérieure d'assise une section transversale sensiblement recourbée, alors que dans sa région adjacente à la partie inférieure d'assise, elle forme deux zones partielles se rejoignant en un angle aigu et formant une arête,
- les surfaces des zones partielles (ATB, STB) définissant dans la zone d'assise supérieure et inférieure au moins partiellement une surface d'assise élargie lors de l'utilisation du coussin de siège, de sorte à apporter un soutien lors du déplacement horizontal et vertical du bassin de la personne assise, pour permettre une assise dynamique, voire active,
- un angle (W) entre la zone d'assise et la zone d'appui étant d'environ 4° à 14° et **caractérisé**
- **en ce que** la zone partielle d'appui (ATB) est définie en étant sensiblement symétrique à la zone partielle d'assise (STB) de la zone de transition et
- **en ce que** la partie d'assise supérieure est munie d'une zone de transition arrondie, vue en élévation, la zone d'assise située plus bas étant conçue avec une zone de transition sensiblement rectangulaire, vue en élévation, avec des arêtes arrondies et de sorte que la surface d'assise ou d'appui soit arrondie sur un côté et de l'autre côté, soit formée en étant rectangulaire avec des coins arrondis.

2. Coussin de siège selon la revendication 1, **caractérisé en ce que** la surface de la zone partielle qui se trouve dans la zone de transition de la partie d'assise supérieure est nettement plus grande que la surface de la zone partielle qui se trouve dans la zone de transition de la partie d'assise inférieure.

3. Coussin de siège selon l'une quelconque des revendications précédentes, **caractérisé en ce que** dans la zone de la partie de siège inférieure, la zone de transition forme une arête marginale périphérique.

4. Coussin de siège selon l'une quelconque des revendications précédentes, **caractérisé en ce qu'**il est fabriqué au moins en partie en matière thermoplastique.

5. Coussin de siège selon la revendication 1, **caractérisé en ce que** l'enveloppe en matière plastique présente des pièces rapportées en une matière uniforme.

6. Coussin de siège selon la revendication 5, **caractérisé en ce que** les pièces rapportées en matière uniforme ont pour conséquence des propriétés élastiques améliorées du coussin de siège.

7. Coussin de siège selon la revendication 6, **caractérisé en ce que** les pièces rapportées en matière uniforme créent un profil antidérapant.

8. Coussin de siège selon l'une quelconque des revendications précédentes, **caractérisé en ce que** dans des régions définies de la zone d'appui ou de la zone d'assise, la surface de l'enveloppe en matière plastique présente une caractéristique superficielle antidérapante.

9. Coussin de siège selon l'une quelconque des revendications précédentes, **caractérisé en ce qu'**en l'état non chargé, la zone d'assise et la zone d'appui sont planaires.

10. Coussin de siège selon l'une quelconque des revendications précédentes, **caractérisé en ce que** le diamètre (D) est de 25 à 50 cm, de manière particulièrement préférée de 30 cm à environ 45 cm.

11. Coussin de siège selon l'une quelconque des revendications précédentes, **caractérisé en ce que** la hauteur (H1) de la partie d'assise supérieure est de 4 cm jusqu'à environ 15 cm, de préférence de 5 à 7 cm.

12. Coussin de siège selon l'une quelconque des revendications précédentes, **caractérisé en ce que** la hauteur (H2) de la partie d'assise inférieure est de 0 cm à environ 4 cm.
